# EUROPÄISCHE PATENTSCHRIFT

(11) **EP 3 309 484 B1**
(45) Veröffentlichungstag und Bekanntmachung des Hinweises auf die Patenterteilung: **02.03.2022**
(21) Anmeldenummer: 17194713.8
(22) Anmeldetag: 04.10.2017
(51) Int. Cl.: F25D 25/00, F25D 25/02

(54) **HAUSHALTSKÄLTEGERÄT MIT EINEM AUFSTELLKORB FÜR EINEN LEBENSMITTELAUFNAHME-BEHÄLTER**
DOMESTIC REFRIGERATION DEVICE COMPRISING A BASKET FOR A FOOD CONTAINER
APPAREIL FRIGORIFIQUE ÉLECTROMÉNAGER POURVU D'UN PANIER POUR UN RÉSERVOIR ALIMENTAIRE

(30) Priorität: 12.10.2016 DE 102016219880
(43) Veröffentlichungstag der Anmeldung: 18.04.2018
(73) Patentinhaber: BSH Hausgeräte GmbH, 81739 München (DE)
(72) Erfinder: Cizik, Herbert, 73113 Ottenbach (DE); Dittmann, Jessica, 73466 Lauchheim (DE); Fink, Andrea, 89547 Gerstetten (DE)

(56) Entgegenhaltungen:
- WO-A1-2015/082282
- CN-U- 203 405 053
- GB-A- 2 417 671
- JP-A- H0 735 469
- JP-A- 2006 162 106
- US-A1- 2010 090 575

## Beschreibung

Die Erfindung betrifft ein Haushaltskältegerät mit einem Aufnahmeraum für Lebensmittel, der durch Wände eines Innenbehälters begrenzt ist, mit einer Auszugsvorrichtung, welche an dem Innenbehälter angeordnet ist und relativ zum Innenbehälter in den Aufnahmeraum hineinschiebbar und herausziehbar ist, und mit einem Behälter zur Aufnahme von Lebensmitteln, der auf der Auszugsvorrichtung abnehmbar positionierbar ist.

Eine derartige Ausgestaltung ist beispielsweise aus der EP 2 564 729 A1 bekannt. Dort ist die Auszugsvorrichtung lediglich durch gegenüberliegenden vertikalen Seitenwänden des Innenbehälters angeordneter Teleskopauszüge gebildet. Eine auf diese Teleskopauszüge aufsetzbare Schale greift mit einer hinteren Lasche in dem Koppelelement ein, welches eine Einbauchung aufweist. In einem vorderen Bereich der Schale ist an einem seitlich von einer vertikalen Seitenwand der Schale abstehenden Steg ein Loch ausgebildet, durch welches ein Durchgriffszapfen, der an der Laufschiene des Teleskopauszugs angeordnet ist, hindurchgreift, wenn die Schale auf den Teleskopauszügen aufgesetzt ist. Dieser Durchgriffszapfen und das hintere Koppelelement sind beide an der Laufschiene eines Teleskopauszugs ausgebildet und die Schale ist in dem aufgesetzten Zustand auf der Laufschiene positionsfixiert und somit passgenau daran angeordnet. Bei einer derartigen Ausgestaltung ist die Entnahme der Schale von der Laufschiene aufgrund der passgenauen Anbringung schwieriger und mit einem entsprechenden Kraftaufwand verbunden. Gleiches gilt für das Aufsetzen der Schale auf diese Teleskopauszüge. Neben dem erschwerten Aufsetzen und Abnehmen können dadurch dann auch Beschädigungen der Koppelelemente auftreten bzw. eine verstärkte Abnutzung auftreten.

Behälter sind in verschiedensten Ausführungen bekannt. Sie können einfache Schalen sein, die offen sind und in denen die immer die gleiche Umgebungsfeuchte wie im restlichen Aufnahmeraum vorherrscht. Darüber hinaus sind Frischhaltebehälter für Lebensmittel bekannt in Haushaltskältegeräten bekannt, in denen eine von dem Aufnahmeraum unterschiedliche Umgebungsfeuchte bzw. ein unterschiedlicher Feuchtegrad einstellbar ist und dies unabhängig vom restlichen Aufnahmeraum erfolgen kann. Dazu umfasst das Haushaltskältegerät üblicherweise eine Befeuchtungsvorrichtung, mit welcher ein Fluidnebel erzeugt werden kann, der direkt in den Lagerbereich bzw. den Frischhaltebehälter eingebracht werden kann. Die Befeuchtungsvorrichtung umfasst bekanntermaßen einen Tank mit Wasser, aus dem durch eine Verneblereinheit, bspw. ein Piezoelement, aus dem, Wasser der Fluidnebel erzeugt wird, der dann mit einem Gebläse über eine Leitungsverbindung direkt und unabhängig vom Aufnahmeraum in den Frischhaltebehälter gleitet wird. Der Frischhaltebehälter ist verschiebbar in einem Gehäuse des Haushaltskältegeräts angeordnet. Derartige Ausgestaltungen sind aus dem Stand der Technik bekannt.

Des Weiteren zeigt die WO 2011/026749 A2 ein entsprechendes Kältegerät mit einem Gemüsefach. Eine Schale zum Aufnehmen des Gemüses kann in den Innenraum eingebracht und herausgenommen werden. Diese Schale ist von oben her durch einen Deckel abdeckbar. An schräg ausgebildeten Oberkanten der Schale liegt der Deckel im geschlossenen Zustand auf. Oberhalb des Deckels ist eine weitere Platte angeordnet, an der eine Frontleiste ausgebildet ist, an welcher ein Bedienelement bewegbar positioniert ist. Das Bedienelement kann parallel zur Frontleiste verschoben werden und ist dazu mit einer schräg verlaufenden Führungsbahn in Form eines Schlitzes, der in dem Deckel ausgebildet ist, gekoppelt. Abhängig von dieser Verschiebung dieses Schiebers erfolgt dann ein Anheben des Deckels, der über eine entsprechende mechanische Kopplung mit der darüber angeordneten Platte gekoppelt ist.

Darüber hinaus ist aus der DE 40 40 341 C2 eine Frischhaltebox mit einem verschließbaren Deckel bekannt. Auch diese Box ist in einen Innenraum eines Haushaltskältegeräts einsetzbar.

Bei beiden aus dem Stand der Technik bekannten Ausführungen ist es vorgesehen, das darin eingebrachte Kühlgut, beispielsweise in Form von Gemüse, Salate, Fleisch, Obst und dergleichen vor unerwünscht schnellem Austrocknen zu bewahren. Die in dem Zusammenhang auftretenden Probleme sind bereits in der DE 40 40 341 C2 hinlänglich erläutert.

GB 2 417 671 offenbart lediglich eine Hilfsschublade mit Seitenwänden, an der Führungsschienen von außen an den Seitenwänden montiert werden. Eine Hauptschublade ist von oben auf die Hilfsschublade aufsetzbar, wobei Rollen der Hauptschublade in Nuten der Hilfsschublade laufen.

JP 2006-162106 offenbart ein Schubfach mit Halteaufnahmen, in die ein Tablett quer zur Ausziehrichtung des Schubfachs eingeschoben werden kann.

JP 07035469 A offenbart einen Fachboden, der in zwei Höhenlagen positionierbar ist. Hierfür ist der Fachboden mit verschwenkbaren Haltestangen verbunden. Die Haltestangen weisen Halterollen auf, welche in korrespondierenden Halteaufnahmen eingeschoben werden können.

Beansprucht wird ein Haushaltskältegerät mit den Merkmalen des Anspruchs 1. Bevorzugte Ausgestaltungen sind Gegenstand der abhängigen Ansprüche.

Ein erfindungsgemäßes Haushaltskältegerät umfasst insbesondere einen Aufnahmeraum für Lebensmittel, der durch Wände eines Innenbehälters begrenzt ist. Das Haushaltskältegerät umfasst des Weiteren eine Auszugsvorrichtung, welche an dem Innenbehälter angeordnet ist und welche relativ zum Innenbehälter in den Aufnahmeraum hineinschiebbar und herausziehbar ist. Dies erfolgt in Tiefenrichtung des Haushaltskältegeräts. Darüber hinaus umfasst das Haushaltskältegerät einen zur Auszugsvorrichtung separat ausgebildeten Behälter, der zur Aufnahme von Lebensmitteln ausgebildet ist. Der Lebensmittelaufnahme-Behälter ist auf der Auszugsvorrichtung abnehmbar positionierbar, sodass er zerstörungsfrei lösbar dort angeordnet ist. Somit kann der Behälter reversibel von der Auszugsvorrichtung abgenommen und wieder aufgesetzt werden.

Ein wesentlicher Gedanke der Erfindung besteht darin, die Auszugsvorrichtung einen Aufstellkorb für den Behälter auf, der eine Sockelplatte und in Breitenrichtung des Haushaltskältegeräts betrachtet an gegenüberliegenden Seiten daran angeordnete und zur Sockeplatte separate Halteelemente als seitliche Korbwände aufweist, wobei die Halteelemente als Aufhängelemente zum zerstörungsfrei lösbaren Aufhängen des Aufstellkorbs an zum Aufstellkorb separaten Auszugsschienen der Auszugsvorrichtung ausgebildet sind. Dadurch ist eine stabile Aufnahme von einem oder mehreren Behältern möglich, so dass auch eine positionssichere Anordnung des Behälters sowohl im Entladenen als auch im beladenen Zustand ermöglicht ist. Im entladenen Zustand, in dem der Behälter ein geringes Gewicht aufweist, ist er auch bei ruckartigem Verschieben der Auszugsvorrichtung sicher positioniert. Im beladenen Zustand ist durch den Aufstellkorb eine hoch belastbare Konstruktion geschaffen, die auch das Gewicht tragen kann und dennoch eine leichtgängige Verschiebebewegung der Auszugsvorrichtung erreicht ist. Durch die individuelle Ausgestaltung des Aufstellkorbs ist dennoch stets eine umfängliche Zugänglichkeit zu dem Behälter auch im ausgefahrenen Zustand erreicht, so dass das Handhaben des Behälters einfach uns nutzerfreundlich ist.

Der Aufstellkorb kann auch als Aufstellrinne oder Aufstellsitz bezeichnet werden.

Die Sockelplatte kann insbesondere ein Tablett sein.

Insbesondere ist der Aufstellkorb in Tiefenrichtung des Haushaltskältegeräts betrachtet nach hinten offen ausgebildet. Dadurch ist die Zugänglichkeit zum Behälter nochmals verbessert und das Gewicht des Aufstellkorbs reduziert.

Insbesondere ist die Sockelplatte zerstörungsfrei lösbar mit den Halteelementen verbunden. Durch diese Zerlegbarkeit kann die Sockelplatte in ihren Einzelteilen einfach gereinigt werden.

Insbesondere ist die Sockeplatte mit den Halteelementen durch ineinandergreifende Steckverbindungen verbunden ist. Diese Verbindungen sind mechanisch stabil und ermöglichen eine besonders einfache Zerlegung und Zusammensetzung.

Die Halteelemente weisen jeweils einen Auflagesteg auf, auf welchen die Sockelplatte aufsitzt. Dadurch ist ein mechanisch stabiles Positionieren der Sockelplatte erreicht und dennoch der Bauraum nicht unerwünscht eingeschränkt. Vorzugsweise weist zumindest ein Auflagesteg zumindest eine Aufnahme auf, in welche ein Koppelelement, welches insbesondere an einer Unterseite der Sockelplatte ausgebildet ist, zur Verbindung mit dem Halteelement eintaucht. Vorzugsweise ist die Aufnahme ein durchgängiges Loch, insbesondere mit einer eckigen Lochkontur. Insbesondere ist das Koppelelement zum passgenauen Einstecken in die Aufnahme ausgebildet.

Insbesondere ist die Sockelplatte mehrteilig ausgebildet und weist eine Aufstellplatte und Trägerschienen auf, die in Breitenrichtung des Haushaltskältegeräts betrachtet an gegenüberliegenden Seiten der Aufstellplatte mit der Aufstellplatte verbunden sind. Dadurch kann die Sockeplatte an unterschiedlichen Stellen den unterschiedlichen Anforderungen gerecht werden und somit einerseits eine stabile Anbindung an weitere Bauteile der Auszugsvorrichtung ermöglichen, andererseits eine sichere Aufnahme des Behälters ermöglichen. Dadurch ist die Stabilität der Auszugsvorrichtung insbesondere im Bereich, in dem der Behälter aufgestellt ist, hoch. Darüber hinaus ist die Modularität groß und die einfache Handhabung zum Zerlegen und Zusammensetzen gegeben. Somit können Einzelteile der Sockelplatte und der Auszugsvorrichtung einfach geartet werden und individuell gereinigt werden. Durch die kleineren Teile können diese auch einen Geschirrspüler eingebracht werden.

Der Behälter weist vorzugsweise an seinem hinteren Bereich ein Koppelelement auf, welches in eine an der Auszugsvorrichtung ausgebildete Koppeltasche eingreift, wenn der Behälter auf der Auszugsvorrichtung angeordnet ist. Durch das Koppelelement und die Koppeltasche ist eine Kippschutzvorrichtung für den Behälter ausgebildet, sodass dieser in seiner auf der Auszugsvorrichtung angebrachten Lagerposition nicht um eine in Breitenrichtung des Haushaltskältegeräts orientierte Achse kippen kann. Ein unerwünschtes Verkippen des Behälters ist dadurch vermieden.

Es ist bevorzugt vorgesehen, dass eine Lagerposition des Behälters, bei welcher der Behälter auf der Auszugsvorrichtung aufgebracht ist, mit einer in Tiefenrichtung des Haushaltskältegeräts betrachtet definiert mit Spiel behafteten Relativbewegungsmöglichkeit zur Auszugsvorrichtung ausgebildet ist. Dies bedeutet, dass der Behälter in dieser Lagerposition, die auch definiert vorgegeben ist, nicht positionsfixiert und somit auch nicht passgenau an der Auszugsvorrichtung angeordnet ist, sondern eine auch in dieser Lagerposition noch mögliche Relativbewegung zwischen der Schale und Auszugsvorrichtung gegeben ist. Die Kippschutzvorrichtung ist derart ausgebildet, dass über den gesamten Weg dieser Relativbewegungsmöglichkeit das Koppelelement sich in die Koppeltasche hinein erstreckt. Diese bedeutet somit auch, dass ein Verkippen des Behälters über dieses gesamte Bewegungsspiel in der Lagerposition verhindert ist. Durch eine derartige Ausgestaltung wird somit ein einfacheres Entnehmen und Einsetzen des Behälters aus der Auszugsvorrichtung bzw. in die Auszugsvorrichtung erreicht und dennoch ein unerwünschtes Verkippen in allen Auszugsstellungen der Auszugsvorrichtung verhindert.

Insbesondere ist vorzugsweise vorgesehen, dass an der Auszugsvorrichtung ein Auszugsstoppelement ausgebildet ist, durch welches der Behälter in seiner Relativbewegungsmöglichkeit zur Auszugsvorrichtung nach vorne begrenzt ist. Durch das Auszugsstoppelement ist das Spiel in Tiefenrichtung nach vorne begrenzt. Dadurch wird ein unerwünscht weites nach vorne Bewegen des Behälters relativ zu der Auszugsvorrichtung vermieden. Ein unerwünschtes Entkoppeln der Kippschutzvorrichtung ist dadurch verhindert.

Vorzugsweise beträgt das Spiel weniger 1,5cm, insbesondere zwischen 0,5cm und 1,5cm.

Insbesondere ist vorzugsweise vorgesehen, dass an dem Behälter ein Anschlag ausgebildet ist, der bei der Relativbewegung des Behälters zur Auszugsvorrichtung in Tiefenrichtung des Haushaltskältegeräts betrachtet zum Kontaktieren mit dem Auszugstoppelement ausgebildet ist. Eine sehr einfache Ausgestaltung zur sicheren und robusten Verhinderung eines unerwünscht weit nach vorne Bewegens des Behälters relativ zur Auszugsvorrichtung ist dadurch erreicht.

Vorzugsweise ist vorgesehen, dass der Anschlag als Kufe an einer Unterseite des Behälters ausgebildet ist. Dadurch ist eine erhöhte mechanische Stabilität des Anschlags in sich selbst erreicht und auch eine größere Anbindungsfläche mit dem Behälter bzw. dessen Unterseite erreicht. Auch dadurch können dann entsprechend größere Kräfte, die bei einem entsprechenden Anschlagen auftreten können, aufgenommen werden. Insbesondere erstreckt sich diese Kufe in Tiefenrichtung des Haushaltskältegeräts. Sie erstreckt sich von der Unterseite des Behälters in Höhenrichtung betrachtet nach unten. Es kann vorgesehen sein, dass sich dieser als Kufe ausgebildete Anschlag über zumindest die Hälfte, vorzugsweise zumindest zwei Drittel der Ausmaße der Unterseite des Behälters in Tiefenrichtung betrachtet erstreckt. Vorzugsweise endet dieser Anschlag mit seinem vorderen Ende in Tiefenrichtung betrachtet nach hinten zurückversetzt gegenüber einem vorderen Ende der Unterseite des Behälters bzw. eines Bodens des Behälters. Vorzugswiese ist dieses vordere Ende des Anschlags um zumindest ein Fünftel der Ausmaße der Unterseite in Tiefenrichtung des Haushaltskältegeräts gegenüber dem vorderen Ende dieser Unterseite nach hinten zurückversetzt.

In einer weiteren vorteilhaften Ausführung ist vorzugsweise vorgesehen, dass das Koppelement in diesen Anschlag integriert ausgebildet ist und somit einstückig mit diesem Anschlag ausgebildet ist. Dadurch kann ein in sich sehr stabiles Bauteil geschaffen werden und es ist darüber hinaus auch ermöglicht, dass das Koppelelement von einer sehr exponierten Stelle, nämlich insbesondere von einem hinteren Ende des Anschlags in Tiefenrichtung nach hinten abstehend, ausgebildet ist, sodass eine besonders vorteilhafte und sichere Kopplung in die Koppeltasche ermöglicht ist. Darüber hinaus kann bei einer derartigen Ausgestaltung das Koppelelement auch relativ klein ausgebildet werden, beispielsweise als Koppelzapfen ausgebildet werden, der dann auch dornartig in die Koppeltasche eingreifen kann. Eine bauraumminimierte Lösung ist dadurch geschaffen. Darüber hinaus ist durch diese Ausgestaltung der integrierten Anordnung des Koppelements in den Anschlag auch eine fluchtende Positionierung zwischen der Erstreckung des Anschlags in Tiefenrichtung und dem sich dann weiter in Tiefenrichtung nach hinten erstreckenden Koppelelement erreicht.

Insbesondere ist vorzugsweise vorgesehen, dass in Höhenrichtung des Haushaltskältegeräts betrachtet dieser Anschlag mit einem unteren Rand in der Lagerposition des Behälters auf der Auszugsvorrichtung beabstandet und somit berührungslos zu dieser Auszugsvorrichtung angeordnet ist. Dadurch ist eine sehr reibungsarme Ausgestaltung erreicht, da der Anschlag mit seinem unteren Rand nicht auf der Auszugsvorrichtung entlang gleitet.

Dies ist dann besonders vorteilhaft, wenn der Behälter an anderen Stellen an anderen Komponenten der Auszugsvorrichtung aufgestellt ist und dort entsprechend entlang gleiten kann. Beispielsweise kann der Behälter dann auf einer Aufstellplatte direkt gleitend aufgestellt sein. Zusätzlich und anstatt dazu kann auch vorgesehen sein, dass der Behälter an vertikalen Seitenwänden, die er aufweist, mit Führungselementen kontaktiert ist und dort aufsitzt, wobei die Führungselemente beispielsweise Bestandteile von Haltewinkeln bzw. Halteelementen sein können, die wiederum beispielsweise mit einer Tür der Auszugsvorrichtung verbunden sind, insbesondere an einer Innenseite dieser Tür der Auszugsvorrichtung angeordnet sind.

Vorzugsweise ist vorgesehen, dass die Auszugsvorrichtung eine Führungskulisse aufweist, die zumindest nach oben hin offen ausgebildet ist, wobei in die Führungskulisse ein an dem Behälter ausgebildeter Anschlag in der Lagerposition des Behälters auf der Auszugsvorrichtung von oben eingreift und geführt ist. Durch diese Ausgestaltung ist ein sehr einfaches und zielführendes Aufsetzen und Abnehmen des Behälters auf die bzw. von der Auszugsvorrichtung erreicht und dennoch dann auch in der Lagerposition eine sichere Führung über das definiert ausgebildete Spiel in Tiefenrichtung ermöglicht. Darüber hinaus ist durch die Führungskulisse auch ein unerwünschter Versatz des Behälters zu der Auszugsvorrichtung in Breitenrichtung des Haushaltskältegeräts betrachtet verhindert.

Insbesondere ist die Führungskulisse nicht nur nach oben hin offen ausgebildet, sondern auch zu einer vertikalen Wand des Innenbehälters hin offen ausgebildet. Die oben genannten Vorteile werden dadurch nochmals verbessert.

Insbesondere umfasst die Führungskulisse einen in Tiefenrichtung sich erstreckenden Steg bzw. eine Führungskulissenwand. Der Anschlag an dem Behälter ist in Breitenrichtung des Haushaltskältegeräts betrachtet weiter nach außen und somit weiter zur vertikalen Seitenwand des Innenbehälters hin angeordnet, als diese Führungskulissenwand.

Insbesondere ist vorzugsweise vorgesehen, dass die Koppeltasche in diese Führungskulisse integriert ist, insbesondere als ein hinteres Ende der Führungskulisse ausgebildet und entsprechend integriert ist. Damit ist die Koppeltasche vorteilhafterweise multifunktional und es werden somit Bauteile eingespart. Die Führungskulissenwand mündet insbesondere in die die Koppeltasche begrenzenden Wände.

Bei einer weiteren vorteilhaften Ausführung ist vorzugsweise vorgesehen, dass das Auszugsstoppelement in die Führungskulisse, insbesondere als ein vorderes Ende der Führungskulisse, integriert ist. Auch dadurch wird eine Bauteilminimierung erreicht und darüber hinaus die Führungskulisse in sich mechanisch stabiler gestaltet. Die Führungskulissenwand mündet insbesondere in den Anschlag.

Durch die positionelle Anordnung der Koppeltasche und des Auszugskoppelelements im Hinblick auf die Integration in die Führungskulisse wird auch die in Tiefenrichtung definierte Ausgestaltung des Spiels präzise vorgegeben und zugleich die Führungskulisse in ihren Ausmaßen und in ihrer Funktionalität definiert.

Insbesondere ist vorzugsweise vorgesehen, dass die Auszugsvorrichtung zumindest eine Trägerschiene aufweist, auf welcher die Koppeltasche ausgebildet ist. Die Trägerschiene ist insbesondere ein längliches Bauteil, vorzugsweise aus Kunststoff, welches einstückig ausgebildet ist. Auf einer Oberseite dieser Schiene ist dann die Koppeltasche erhaben nach oben überstehend integriert ausgebildet. Insbesondere ist in diese Trägerschiene eine Führungskulisse zum Führen des Behälters mit der integrierten Koppeltasche ausgebildet. Auch dadurch lässt sich die Bauteilzahl reduzieren, Montageaufwand und Montagetoleranzen vermeiden, ein einfaches und kostengünstiges Bauteil, insbesondere als Spritzgussbauteil, herstellen.

Vorzugsweise ist vorgesehen, dass die Auszugsvorrichtung zwei derartige separate Trägerschienen aufweist, an denen jeweils an gegenüberliegenden Seiten entsprechende Koppeltaschen, insbesondere mit entsprechenden Führungskulissen ausgebildet sind, sodass jeweils an gegenüberliegenden Seiten des Behälters ausgebildete Koppelelemente in die Koppeltaschen eingreifen können.

Bei einer besonders vorteilhaften Ausführung ist vorzugsweise vorgesehen, dass die Auszugsvorrichtung zusätzlich zu diesen Trägerschiene auch eine Aufstellplatte aufweist, die zwischen den Trägerschiene angeordnet ist und mit diesen Trägerschiene verbunden ist. Diese Trägerschiene bilden dann an gegenüberliegenden Seiten auch Randschutzhüllen bzw. Stoßschutzelemente für die Aufstellplatte, die insbesondere aus Glas sein kann. Dadurch ist eine großflächiges und dennoch in Höhenrichtung dünnes Sockelelement bzw. eine Sockelplatte geschaffen, auf dem bzw. auf der der zumindest eine Behälter sicher aufstellbar ist. Gerade durch diese mehrteilige Sockelplatte kann die Aufstellplatte aus einem eigenen Material, insbesondere Glas ausgebildet werden und dennoch kann die zumindest eine Koppeltasche, die zumindest eine Führungskulisse und das zumindest eine Auszugsstoppelement mechanisch stabil und einfach in ein dazu separates Bauteil der Sockelplatte, nämlich eine Trägerschiene integriert werden.

Die Auszugsvorrichtung umfasst in dem Zusammenhang insbesondere eine bereits genannte Aufstellplatte, auf welcher der Behälter in seiner Lagerposition aufgestellt ist. Insbesondere umfasst der Behälter bei einer derartigen Ausgestaltung an seiner Unterseite zumindest eine Positionierkufe, die in der Lagerposition des Behälters auf der Auszugsvorrichtung direkt auf einer Oberseite dieser Aufstellplatte aufsitzt und diese Oberseite kontaktiert. Die Positionierkufe ist einstückig an die Unterseite angeformt und erstreckt sich in Tiefenrichtung. Vorzugsweise sind zwei derartige Positionierkufen ausgebildet.

In einer vorteilhaften Ausführung ist vorzugsweise vorgesehen, dass der Behälter in seiner Lagerposition auf der Auszugsvorrichtung in Tiefenrichtung des Haushaltskältegeräts betrachtet nach vorne gegenüber der Trägerschiene und/oder gegenüber der Aufstellplatte überstehend angeordnet ist. Dies ist eine dahingehend sehr vorteilhafte Ausführung, da somit in dem Aufnahmeraum eine gewünschte Luftzirkulation erfolgen kann, die dann nicht durch die Trägerschiene und die Aufstellplatte in diesem vorderen Bereich des Behälters unterbrochen ist bzw. gehindert ist. Es kann somit dieser Luftstrom auch ungehindert an diesen vorderen Bereich des Behälters direkt anströmen und dort vorbeiströmen, sodass auch eine gewünschte Zirkulation des Luftstroms in dem Aufnahmeraum erreicht ist und dieser gerade an dieser Übergangsstelle zwischen der Trägerschiene und/oder der Aufstellplatte einerseits und dem Behälter andererseits nicht gebremst oder unterbrochen wird. Ein besonders vorteilhaftes Kühlen in dem Aufnahmeraum und somit auch in dem Behälter ist dadurch erreicht.

Besonders vorteilhaft ist es auch, wenn die Auszugsvorrichtung zur der Aufstellplatte und den Trägerschienen zusätzlich separate Halterungen bzw. Halteelemente aufweist, die insbesondere plattenförmige gewinkelte Bauteile sind und sich schienenartig in Tiefenrichtung der Auszugsvorrichtung erstrecken. Insbesondere sind diese Haltelemente jeweils einstückig aus Metall gebildet. Sie sind insbesondere Aufhängungselemente, mit denen die Aufstellplatte und die Trägerschienen an zumindest einer Auszugsschiene der Auszugsvorrichtung aufgehängt sind.

Eine Auszugsschiene ist insbesondere ein Teleskopauszug, der eine Festschiene und zumindest eine damit verbundene und relativ dazu bewegbare Laufschiene aufweist. Die Festschiene ist insbesondere an einer Innenseite einer vertikalen Seitenwand des Innenbehälters befestigt. Die Auszugsschiene ist ein zu dem Haltelement separates Bauteil.

Durch die Aufstellplatte, die Trägerschienen und die Haltelemente, die in Breitenrichtung an gegenüberliegenden Seiten der Sockelplatte mit der Sockeplatte verbunden sind, insbesondere mit den Trägerschienen verbunden sind, ist aus diesen Komponenten ein Aufstellkorb für zumindest einen Behälter gebildet. Dieser Aufstellkorb ist seitlich durch die Haltelemente begrenzt, die durch ihre Plattenform auch Seitenwände des Aufstellkorbs bilden. In Tiefenrichtung nach hinten ist der Aufstellkorb offen ausgebildet. Dieser Aufstellkorb ist an den oben genannten und zu dem Aufstellkorb separaten Auszugsschienen mit den Haltelementen eingehängt bzw. aufgehängt.

In einer vorteilhaften Ausführung ist vorzugsweise vorgesehen, dass die Auszugsvorrichtung als Auszugswagen ausgebildet ist, der eine Tür aufweist, an welcher an einer dem Aufnahmeraum zugewandten Innenseite der Tür nach hinten abstehend schienenartige Türwinkel bzw. Halterungen angeordnet sind, welche insbesondere die oben genannten Haltelemente des Aufstellkorbs sind. An diesen Halterungen ist dann der Behälter gelagert, insbesondere indirekt gelagert. Dies bedeutet, dass zusätzlich zu den Halterungen auch noch separate weitere Komponenten vorhanden sind, insbesondere die Trägerschienen und/oder die Aufstellplatte, mit denen bzw. mit der dann der Behälter direkt gekoppelt ist und über diese Trägerschienen und/oder die Aufstellplatte indirekt mit den Halterungen gekoppelt ist. Vorzugsweise weist somit das Haushaltskältegerät auch ein Tablett auf bzw. eine Art Fachboden auf, das bzw. der die bereits genannten Trägerschienen und die Aufstellplatte umfasst. Die Tür des Auszugswagens ist eine Frontwand, die im geschlossenen Zustand des Auszugswagens eine frontseitiges Außenteil des Haushaltskältegeräts darstellt.

In einer weiteren vorteilhaften Ausführung ist vorzugsweise vorgesehen, dass zwischen der Innenseite der Tür und einem der Innenseite der Tür zugewandten vorderen Ende der Trägerschienen und/oder der Aufstellplatte ein Spalt ausgebildet ist. Die bereits oben genannten Vorteile im Hinblick auf das ungehinderte Hindurchströmen des Luftstroms werden dadurch auch bei dieser spezifischen Ausgestaltung mit einem Auszugswagen begünstigt.

Insbesondere ist vorzugsweise vorgesehen, dass der Behälter an zumindest einer vertikalen Seitenwand eine Stufe aufweist, sodass eine in Höhenrichtung des Haushaltskältegeräts betrachtet oberer Wandabschnitt der vertikalen Seitenwand in Breitenrichtung des Haushaltskältegeräts betrachtet gegenüber einem unteren Wandabschnitt dieser vertikalen Seitenwand nach außen versetzt ist. Dadurch wird ein Auflageplateau an der vertikalen Seitenwand geschaffen, mit welchem der Behälter von oben auf ein Lagerteil bzw. ein Führungselemente aufgesetzt werden kann. Beispielsweise kann dieses Führungselement die bereits oben genannte schienenartige Halterung bze. das Haltelement des Aufstellkorbs sein.

Die Tür bei der Ausgestaltung der Auszugsvorrichtung als Auszugswagen ist ein frontseitiges Abschlussteil, welches im geschlossenen Zustand des Auszugswagens ein Außenteil des Haushaltskältegeräts darstellt. Durch die Tür ist dann in geschlossenem Zustand des Auszugswagens und somit vollständig eingefahrenen Zustand des Auszugswagens der Aufnahmeraum frontseitig verschlossen.

Der Behälter ist vorzugsweise als Schale ausgebildet, sodass er dann ein wannenartiges und nur von oben zugängliches Bauteil ist. Er kann aber auch als Frischhaltebehälter ausgebildet sein. Dazu weist er insbesondere eine Schale und einen Deckel auf, mit welchem die Schale verschließbar ist. Der Deckel ist über eine Betätigungsmechanik anhebbar und absenkbar, wodurch abhängig von der Stellung des Deckels Feuchte aus dem Frischhaltebehälter entweichen kann oder darin eingeschlossen ist. Durch Eintrag von Fluidnebel über eine eingangs erläuterte Befeuchtungsvorrichtung kann ein Feuchtegrad im Frischhaltebehälter unabhängig von dem restlichen Volumen des Aufnahmeraums eingestellt werden.

Mit Angaben "oben", "unten", "vorne", "hinten, "horizontal", "vertikal", "Tiefenrichtung", "Breitenrichtung", "Höhenrichtung" etc. sind die bei bestimmungsgemäßen Gebrauch und bestimmungsgemäßem Anordnen des Geräts und bei einem dann vor dem Gerät stehenden und in Richtung des Geräts blickenden Beobachter gegebenen Positionen und Orientierungen angegeben.

Ausführungsbeispiele der Erfindung werden nachfolgend anhand schematischer Zeichnungen näher erläutert. Es zeigen:
- Fig. 1: eine perspektivische Darstellung eines Ausführungsbeispiels eines erfindungsgemäßen Haushaltskältegeräts;
- Fig. 2: eine vereinfachte Schnittdarstellung des Haushaltskältegeräts gemäß Fig. 1 im Bereich eines Gefrierfachs;
- Fig. 3: eine perspektivische Darstellung einer Auszugsvorrichtung mit einem Behälter des Haushaltskältegeräts gemäß Fig. 1 und Fig. 2;
- Fig. 4: eine perspektivische Darstellung von Komponenten der Ansicht in Fig. 3 in Explosionsdarstellung;
- Fig. 5: eine perspektivische Darstellung eines Ausführungsbeispiels von Teilkomponenten der Auszugsvorrichtung gemäß Fig. 3
- Fig. 6: eine perspektivische Darstellung von Teilkomponenten der Auszugsvorrichtung gemäß Fig. 3 mit einem darauf aufgesetzten Behälter;
- Fig. 7: eine Schnittdarstellung der Darstellung in Fig. 6 in einem Teilbereich der Darstellung von Fig. 6;
- Fig. 8: eine perspektivische Teildarstellung der Komponenten gemäß Fig. 5 mit darauf aufgestelltem Behälter;
- Fig. 9: eine Seitenansicht der Darstellung gemäß Fig. 8 mit der in der Lagerposition angeordneten Schale auf der Auszugsvorrichtung;
- Fig. 10: eine Seitenansicht gemäß Fig. 9 mit teilweise von der Auszugsvorrichtung abgenommenen Schale, die somit aus der Lagerposition durch eine zumindest teilweise Schwenkbewegung nach oben entnommen ist; und
- Fig. 11: eine perspektivische Darstellung von zerlegten Teilkomponenten eines Aufstellkorbs der Auszugsvorrichtung;
- Fig. 12: eine perspektivische Darstellung des Aufstellkorbs gemäß Fig. 11 im zusammengesetzten Zustand;
- Fig. 13: eine Darstellung der Teilkomponenten gemäß Fig. 11 mit einer Ansicht von unten;
- Fig. 14: eine perspektivische Darstellung eines weitere Ausführungsbeispiels, in welchem der Behälter als Frischhaltebehälter ausgebildet ist; und
- Fig. 15: eine Darstellung gemäß Fig. 14, in welcher einer Tür des Auszugswagens abgenommen ist.

In den Figuren werden gleiche oder funktionsgleiche Elemente mit den gleichen Bezugszeichen versehen.

In Fig. 1 ist in einer vereinfachten Darstellung ein Haushaltskältegerät 1 gezeigt, welches zum Lagern und Konservieren von Lebensmitteln ausgebildet ist. Das Haushaltskältegerät 1 ist im Ausführungsbeispiel ein Kühl-Gefrier-Kombigerät, kann jedoch auch ein Kühlgerät oder ein Gefriergerät in Alleinstellung sein.

Das Haushaltskältegerät 1 umfasst ein Gehäuse 2, in dem ein Innenbehälter ausgebildet ist, der durch Wände einen ersten Aufnahmeraum für Lebensmittel begrenzt, der frontseitig durch zumindest eine Tür, im Ausführungsbeispiel zwei separate Türen 3 und 4 verschließbar ist. Die Türen 3 und 4 sind an dem Gehäuse 2 schwenkbar angeordnet und können unabhängig voneinander nach außen verschwenkt werden. Die Verschwenkung ist dabei um eine Vertikalachse und somit um eine Achse in Höhenrichtung (y-Richtung) ermöglicht.

Der durch die vorzugsweise zwei Türen 3 und 4 verschließbare Aufnahmeraum ist im Ausführungsbeispiel ein Kühlfach.

Darüber hinaus umfasst das Haushaltskältegerät 1 einen weiteren Innenbehälter 5, der durch seine Wände einen weiteren, vom ersten Aufnahmeraum separierten zweiten Aufnahmeraum 6, der hier ein Gefrierfach ist, begrenzt. Im Ausführungsbeispiel ist vorgesehen, dass in dem zweiten Aufnahmeraum 6 ein erster Auszugswagen 7 in Tiefenrichtung und somit in z-Richtung des Haushaltskältegeräts 1 hingeschoben und herausgefahren werden kann. Insbesondere ist im Ausführungsbeispiel vorgesehen, dass das Haushaltskältegerät 1 einen zweiten Auszugswagen 8 aufweist, der in entsprechender Weise in den Aufnahmeraum 6 hineingeschoben und herausgezogen werden kann.

Die nachfolgende Erläuterung wird anhand des ersten Auszugswagens 7 dargelegt. Die Ausführungen können in einer vorteilhaften Weise auch für den zweiten Auszugswachen 8 gelten. Die Auszugswägen 7 und 8 sind Auszugsvorrichtungen des Haushaltskältegeräts 1.

Der erste Auszugswagen 7 umfasst eine Tür 9, die eine Frontwand und somit auch ein frontseitiges Abschlussteil und somit auch ein Außenteil des Haushaltskältegeräts 1 darstellt. Der erste Auszugswagen 8 umfasst darüber hinaus einen Lebensmittelaufnahme-Behälter, der hier eine Schale 10 ist, die somit als wannenartiger Behälter ausgebildet ist und von oben zur Bestückung mit Lebensmitteln oder zur Entnahme von Lebensmitteln angeordnet ist. Der Auszugswagen 7 umfasst darüber hinaus vorzugsweise an gegenüberliegenden Seiten Auszugsschienen 11, die jeweils mit einer Festschiene an einer Innenseite von vertikalen Seitenwänden des Innenbehälters 5 angeordnet sind, und darüber hinaus jeweils zumindest eine Laufschiene aufweisen. Die Auszugsschienen 11 sind daher insbesondere Teleskopauszüge. Die Auszugsschienen 11 sind an gegenüberliegenden Seiten der Schale 10 angeordnet. Insbesondere ist im Ausführungsbeispiel vorgesehen, dass der zweite Auszugswagen 7 schienenartige Halterungen bzw. Halteelemente 12 aufweist, wobei in Fig. 1 lediglich das bei frontseitiger Betrachtung rechte schienenartige Halteelement 12 zu erkennen ist, welches an einer dem zweiten Aufnahmeraum 6 zugewandten Innenseite 13 der Tür 9 befestigt ist. Diese schienenartigen Halteelemente 12 sind Türwinkel, die mit den Laufschienen vorzugsweise verbunden sind. Sie sind als plattenartige und bereichsweise gewinkelte Bauteile aus Metall ausgebildet. Sie sind jeweils von oben auf eine Laufschiene einer Auszugsschiene 11 eingehängt.

In Fig. 2 ist in einer vereinfachten Schnittdarstellung der Bereich des Haushaltskältegeräts 1 gezeigt, der den Aufnahmeraum 6 mit den Auszugswägen 7 und 8 darstellt. Es ist zu erkennen, dass die Tür 9 als auch die Tür des zweiten Auszugswagens 8 nicht dargestellt sind. Ein weiterer Behälter für Lebensmittel als zweite Schale 14, die dem zweiten Auszugswagen 8 zugeordnet ist, ist auch in Fig. 2 gezeigt. Beide Auszugswägen 7 und 8 sind im vollständig eingeschobenen Zustand gezeigt. Die Darstellung in Fig. 2 ist eine Betrachtung in negativer x-Richtung und somit in Breitenrichtung des Haushaltskältegeräts 1, sodass in Fig. 2 das dem schienenartigen Halteelement 12 gegenüberliegende weitere schienenartige Halteelement 15 zu erkennen ist.

Darüber hinaus ist auch noch zu erkennen, dass im Ausführungsbeispiel vorgesehen ist, dass in dem Gefrierfach bzw. dem zweiten Aufnahmeraum 6 eine Einbringung von Kälteenergie durch ein Modul 16 erfolgt, welches insbesondere einen Verdampfer 17 und ein Gebläse 18 aufweist und welches vorzugsweise in einem eigenen Gehäuse 19 angeordnet ist. Über dieses Aggregat, welches eine Kühlvorrichtung darstellt, wird mittels des Verdampfers 17 Kälteenergie erzeugt, die dann als Luftstrom 20 mit dem Gebläse 18 in dem Aufnahmeraum 6 zirkuliert wird.

In Fig. 3 ist in einer perspektivischen Darstellung der Auszugswagen 7 mit der in der Lagerposition aufgesetzten Schale 10 gezeigt. Bei frontseitiger Betrachtung ist die Schale 10 durch die Tür 9 vollständig verdeckt.

In Fig. 4 ist in einer Explosionsdarstellung die Ansicht von Teilkomponenten der Darstellung in Fig. 3 gezeigt. Die Schale 10 ist als einstückiger Kunststoffbehälter ausgebildet, an dem beispielsweise eine Frontleiste 21 angeordnet sein kann.

Wie zu erkennen ist, weist hier die Schale 10 zwei gegenüberliegende vertikale Seitenwände 22 und 23 auf. Die Seitenwand 22 umfasst einen oberen Wandabschnitt 24 und einen in Höhenrichtung betrachtet unteren Wandabschnitt 25. Die beiden Wandabschnitte 24 und 25 sind in Breitenrichtung des Haushaltskältegeräts 1 betrachtet versetzt zueinander ausgebildet, wobei hierzu eine diskrete Stufe 26 in etwa auf halber Höhe der Seitenwand 22 ausgebildet ist. Der obere Wandabschnitt 24 ist somit in Breitenrichtung betrachtet weiter nach außen versetzt angeordnet als der untere Wandabschnitt 25. Entsprechend ist auch eine Ausgestaltung der gegenüberliegenden Seitenwand 23.

Im montierten Zustand sitzt die Schale 10 in einer vorteilhaften Ausführung auf Führungselementen 27 und 28 der Halteelemente 12, 15 auf, wobei hier genau an diesen Stufen dann das Aufsetzen der Schale 10 auf diesen Führungselementen 27 und 28 erfolgt. Die Führungselemente 27 und 28 sind nach außen gebogenen Stege bzw. Flügel. Die Führungselemente 27 und 28 sind von oberen Rändern 68 und 69 von jeweiligen plattenförmigen Grundteilen 70 und 71 der Halteelementen 12 und 15 nach außen stehend orientiert.

Darüber hinaus ist zu erkennen, dass an einem Boden bzw. einer Unterseite 29 der Schale 10 Stege bzw. Positionierkufen 30 und 31 einstückig angeformt sind, die sich von dieser Unterseite 29 nach unten erstrecken.

Darüber hinaus sind in Fig. 4 auch der Auszugsvorrichtung und somit dem Auszugswagen 7 zugehörige Trägerschienen 32 und 33 gezeigt, welche vorzugsweise einstückige Kunststoffbauteile sind. Diese Trägerschienen 32 und 33 sind zu den Halteelementen 12 und 15 separate Bauteile. Die Halteelemente 12 und 15 sind vorzugsweise aus Metall ausgebildet und ebenfalls insbesondere einstückig gestaltet.

Die Trägerschienen 32 und 33 sind Bestandteile eines in Fig. 5 in perspektivischer Darstellung gezeigten Trägertabletts bzw. Tabletts 34, welches im Ausführungsbeispiel vorzugsweise vorhanden ist. Diese Tablett 34 umfasst neben den Trägerschienen 32 und 33 eine Aufstellplatte 35, welche insbesondere eine Glasplatte ist, jedoch auch eine Kunststoffplatte oder Metallplatte sein kann. Die Trägerschienen 32 und 33 erstrecken sich in Tiefenrichtung über die gesamte Ausdehnung der Aufstellplatte 35 und sind somit vorzugsweise auch randseitige Einfassungen der Aufstellplatte 35. Durch die Aufstellplatte 35 und die Trägerschienen 32 und 33 ist eine Sockelplatte 62, insbesondere eines Aufstellkorbs 61 (Fig. 6), gebildet, auf welcher die Schale 10 aufstellbar ist. Die Trägerschienen 32 und 33 fassen die Aufstellplatte 35 an gegenüberliegenden Randseiten ein, so dass sie auch einen Stoßschutz darstellen. Die Trägerschienen 32 und 33 bilden auch die mechanischen Koppelelemente zu den Haltelemente 12 und 15.

Durch die Sockelplatte 62, die die Aufstellplatte 35 und die Trägerschienen 32 und 33 aufweist, und die Haltelemente 12 und 15 ist ein Aufnahmekorb bzw. der Aufstellkorb 61 für die Schale 10 gebildet. Dieser Aufstellkorb 61 ist an den dazu separaten Auszugsschienen 11 eingehängt.

Wie in Fig. 5 zu erkennen ist, ist auf einer der Schale 10 zugewandten Oberseite 36 der Trägerschiene 32 eine Führungskulisse 37 zum Führen der Schale 10 ausgebildet. Die Führungskulisse 37 ist in Höhenrichtung und somit in y-Richtung nach oben offen ausgebildet. Sie ist darüber hinaus auch in Breitenrichtung und somit in x-Richtung zur Seite hin und somit zur benachbarten vertikalen Seitenwand des Innenbehälters 5 ebenfalls offen ausgebildet. Die Führungskulisse 7 umfasst eine Begrenzungswand bzw. Führungskulissenwand 38, die sich von der Oberseite 36 nach oben erhebt und geradlinig in Tiefenrichtung verlaufend ausgebildet ist. An einem in Tiefenrichtung hinteren Ende 39 ist eine Koppeltasche 40 ausgebildet, die nach vorne hin offen ist, in Höhenrichtung nach oben jedoch geschlossen ist. Die Koppeltasche 40 ist vorzugsweise in die Führungskulisse 37 integriert, was insbesondere bedeutet, dass die die Koppeltasche 40 begrenzenden Wände, nämlich eine Rückwand 51 (Fig. 8) und eine Dachwand 48, einstückig in die Führungskulissenwand 38 münden. Die Koppeltasche 40 stellt im gezeigten Ausführungsbeispiel dann auch insbesondere das hintere Ende 39 der Führungskulisse 37 dar.

An einem vorderen Ende 41 der Führungskulisse 37 ist ein Auszugstoppelement 42 ausgebildet, welches insbesondere ein in Breitenrichtung orientierter Anschlagsteg ist. Dieses Auszugstoppelement 42 begrenzt im Ausführungsbeispiel die Führungskulisse 37 nach vorne hin und mündet ebenfalls einstückig in die Führungskulissenwand 38.

Entsprechend ist auch bei der weiteren Trägerschiene 33 an einer der Schale 10 zugewandten Oberseite 43 eine entsprechende Ausgestaltung mit einer Führungskulisse und entsprechender Koppeltasche und entsprechendem Auszugstoppelement realisiert, wie dies an der Trägerschiene 32 ausgebildet ist und erläutert wurde.

Somit ist es bevorzugt vorgesehen, dass eine Koppeltasche 40, eine Führungskulisse 37 und ein Auszugsstoppelement 42 in einer Trägerschiene 32, 33 ausgebildet ist, insbesondere integriert ist.

In Fig. 6 ist der zusammengebaute Zustand der Komponenten gemäß Fig. 4 und Fig. 5 gezeigt. Es ist hier zu erkennen, dass die Positionierkufen 30 und 31 direkt auf einer Oberseite der Aufstellplatte 35 aufsitzen.

In Fig. 7 ist die Darstellung gemäß Fig. 6 in einer Vertikalschnittdarstellung in der x-y-Ebene gezeigt, wobei in Fig. 7 lediglich ein Teilausschnitt von Fig. 6 gezeigt ist. Wie hier gezeigt ist, ist ein seitlicher Rand der Aufstellplatte 35 von der Trägerschiene 32 umgriffen, sodass dadurch auch ein gewisser Kantenschutz gebildet ist.

Es ist zu erkennen, dass an der Unterseite 29, insbesondere an einem Übergang zwischen der Unterseite 29 und der Seitenwand 22 ein Anschlag 44 einstückig angeformt ist, der sich an der Unterseite 29 nach unten erstreckt. Der Anschlag 44 ist insbesondere als längliche Kufe ausgebildet und erstreckt sich vorzugsweise geradlinig in Tiefenrichtung. Er taucht, wie dies in Fig. 7 zu erkennen ist, in die Führungskulisse 37 von oben ein. Bei der hier gezeigten Ausführung ist ein wesentlicher Punkt darin zu sehen, dass ein unterer Rand 45 dieses Anschlags 44 in Höhenrichtung und somit in y-Richtung beabstandet zu der Auszugsvorrichtung bzw. dem Auszugswagen 7 und insbesondere zu der Trägerschiene 32, wiederum insbesondere zu einer Oberseite 46 eines die Führungskulisse 37 begrenzenden Bodens, angeordnet ist. Diese berührungslose Positionierung ermöglicht eine besonders leichtgängige Kopplung eines an dem Anschlag 45 einstückig ausgebildeten Koppelelementes 50 (Fig. 8) mit der Koppeltasche 40. Wie in Fig. 7 auch zu erkennen ist, ist dieser Anschlag 44 in Breitenrichtung betrachtet beabstandet zu der Führungskulissenwand 38 und auch beabstandet zu dem Halteelement 12 angeordnet.

In Fig. 7 ist darüber hinaus die Dachwand 48 der Koppeltasche 40 gezeigt.

In Fig. 8 ist eine perspektivische Darstellung der Ausführungen gemäß Fig. 6 und Fig. 7 gezeigt, jedoch ohne das Halteelemente 12, sodass auf den Anschlag 44, die Koppeltasche 40 und das Auszugstoppelement 42 besser geblickt werden kann.

Wie in Fig. 8 zu erkennen ist, erstreckt sich der Anschlag 44 bis zum hinteren Ende der Schale 10. An einem hinteren Rand 49 des Anschlags 44 ist das Koppelelement 50 einstückig angeformt, wie es bereits oben erwähnt wurde. Dieses Koppelelement 50 ist insbesondere ein nach hinten in Tiefenrichtung stehender Koppelzapfen, der in der in Fig. 8 gezeigten Lagerposition der Schale 10 auf der Auszugsvorrichtung und somit auf den Trägerschienen 32 und 33 in die Koppeltasche 14 eintaucht bzw. sich darin hineinerstreckt, sodass in Tiefenrichtung betrachtet das Koppelelement 50 mit der Dachwand 48 überlappend ist. Die Koppeltasche 40 wird, wie dies in Fig. 8 genauer zu erkennen ist, durch die Rückwand 51 begrenzt, an die die Dachwand 48 mündet.

Darüber hinaus ist auch zu erkennen, dass ein vorderes Ende 52 des Anschlags 44 gegenüber einem vorderen Ende 53 der Schale 10 und somit insbesondere auch der Unterseite 29 nach hinten zurückversetzt ist.

Darüber hinaus ist der Anschlag 44 in Höhenrichtung betrachtet mit einem Ausmaß ausgebildet, dass in der Lagerposition ein Überlapp mit der Höhe des Auszugstoppelements 42 erreicht ist, um in dem Zusammenhang auch einen wirksamen Auszugstopp zu erreichen.

In Fig. 9 ist eine Seitenansicht der Darstellung in Fig. 8 gezeigt. Es ist hier zu erkennen, dass in Tiefenrichtung die Schale 10 in ihrer Lagerposition auf den Trägerschienen 32 und 33 mit einem Spiel 54 angeordnet ist. Dieses Spiel 54 ermöglicht somit eine Relativbewegungsmöglichkeit zwischen der Schale 10 und der Auszugsvorrichtung, insbesondere in den Trägerschienen 32 und 33, in dieser erreichten Lagerposition der Schale 10.

Es ist insbesondere sehr vorteilhaft, wenn das Koppelelement 50 und die Koppeltasche 40 derart ausgebildet sind, dass ein Eintauchen des Koppelements 50 in die Koppeltasche 40 über den gesamten Bewegungsweg der Schale 10 auf der Trägerschiene 32 und der Trägerschiene 33 erreicht ist. Dies bedeutet, dass über das gesamte Spiel 54 der gekoppelte Zustand zwischen dem Koppelelement 50 und der Koppeltasche 40 aufrechterhalten ist. Dies ist dahingehend besonders vorteilhaft, da somit ein einfaches Entnehmen der Schale 10 von den Trägerschienen 32 und 33 als auch ein einfaches Aufbringen auf die Trägerschienen 32 und 33 ermöglicht ist, dennoch auch bei dieser Relativbewegungsmöglichkeit ein unerwünschtes Kippen der Schale 10 um eine in Breitenrichtung orientierte Achse verhindert ist. Es ist dann besonders vorteilhaft, wenn dies, wie in Fig. 9 und 10 deutlich zu erkennen ist, sich die Schale 10 in Tiefenrichtung betrachtet über ein frontseitiges Ende 55 (Fig. 5) der Trägerschiene 32 und eine frontseitiges Ende 56 (Fig. 5) der Trägerschiene 33 und über einen frontseitigen Rand 57 (Fig. 5) der Aufstellplatte 35 hinaus erstreckt, sodass sich zwischen einer maximalen vorderen Stelle der Schale 10 und dem Rand 57 ein Abstand 47 in Tiefenrichtung ergibt. Dadurch ist ein Spalt 60 (Fig. 2) zur Innenseite 13 gebildet und das ungehinderte Strömen des Luftstroms 20 erreicht.

In Fig. 10 ist zur weiteren Verdeutlichung ein aus der Lagerposition entnommener Zustand der Schale 10 gezeigt. Durch das Spiel 54 ist es in dem Zusammenhang vereinfacht möglich, die Schale 10 mit einer angedeuteten Schwenkbewegung 58 nach oben von den Trägerschienen 32 und 33 abzuheben und dann den gekoppelten Zustand der Kippschutzvorrichtung 59, die durch das Koppelelement 50 und die Koppeltasche 40 gebildet ist, zu lösen bzw. den Kippschutzzustand zu lösen.

In Fig. 11 ist in einer perspektivischen Darstellung der Aufstellkorb 61 in einem Ausführungsbeispiel mit Teilkomponenten gezeigt, die zerlegt dargestellt sind. Die Sockelplatte 62 ist hier von dem Halteelement 15 separiert, wobei die Verbindung zwischen der Sockelplatte 62 und dem Halteelement 15 zerstörungsfrei lösbar ist. Das Halteelement 15 ist mit seinem plattenförmigen Grundteil 70 gezeigt. An dem dem oberen Rand 68 gegenüberliegenden unteren Rand ist ein horizontal nach innen stehender Auflagesteg 64 nach innen gebogen, auf welchem die Trägerschiene 33 im zusammengesetzten Zustand aufsitzt. Wie zu erkennen ist, sind in diesem Auflagesteg 64 im Ausführungsbeispiel nicht nur eine Aufnahme 65, sondern mehrere derartige Aufnahmen 65 ausgebildet, die hier als durchgängige Löcher gestaltet sind, insbesondere mit einer eckigen Lochkontur versehen sind. Im zusammengesetzten Zustand greifen Koppelelemente 66 (Fig. 13), die an einer Unterseite 67 der Trägerschiene 33 insbesondere einstückig angeformt sind, in diese Aufnahmen 65 ein. Zwischen diesen Koppelelementen 66 und den Aufnahmen 65 ist dann eine Steckverbindung ausgebildet, die zerstörungsfrei lösbar ist. Insbesondere sind die Koppelelemente 66 in ihrer Außengeometrie an die Geometrie der Aufnahme 65 angepasst, sodass insbesondere ein passgenauer Einsatz und somit ein passgenaues Einstecken der Koppelelemente 66 in die Aufnahmen 65 ermöglicht ist. Das Halteelement 12 und der Auflagesteg 63 sind entsprechend ausgebildet.

Wie zu erkennen ist, sind die Halteelemente 12 und 15 gemäß der zusammengesetzten Darstellung des Aufstellkorbs 61 in Fig. 12 an gegenüberliegenden Seiten der Sockelplatte 62 in Breitenrichtung und somit in x-Richtung betrachtet angeordnet. Die Halteelemente 12 und 15 sind aufgrund ihrer plattenartigen Ausgestaltung, insbesondere der Grundteile 70 und 71 dann auch als seitliche Korbwände und somit als seitliche Einfassungen des Aufstellkorbs 61 ausgebildet. Die Halteelemente 12 und 15 sind als Aufhängeelemente zum zerstörungsfrei lösbaren Aufhängen des Aufstellkorbes 61 an zum Aufstellkorb 61 separaten Auszugsschienen 11 der Auszugsvorrichtung ausgebildet. Dazu sind die Aufhängestege 72 und 73 vorgesehen, die in einer Vertikalschnittdarstellung und somit einer x-y-Ebene rinnenartig ausgebildet sind und somit eine nach unten offene Rinne bilden. Diese kann beispielsweise als umgedrehte U-Form ausgebildet sein. Die Führungselemente 27 und 28 sind in dem Zusammenhang dann spezifisch als diese Aufhängestege 72 und 73 mit ihrer spezifischen Geometrie ausgebildet.

Wie insbesondere in Fig. 11 bis Fig. 13 zu erkennen ist, ist der Aufstellkorb 61 in Tiefenrichtung und somit nach hinten betrachtet offen ausgebildet, was bedeutet, dass er keine Rückwand aufweist. Der Aufstellkorb 61 ist frontseitig durch die Tür 9 begrenzt, die somit auch als Frontwand des Auszugswagens 7 betrachtet werden kann. In Fig. 12 ist die Tür 9 nicht gezeigt, sie ist jedoch an zusätzlichen Frontflanschen 74 und 75 befestigt, insbesondere angeschraubt. Diese Frontflansche 74 und 75 können separate Teile sein, sie können jedoch auch in die Halteelemente 12 und 15 integriert sein.

Im Hinblick auf das Einhängen der Halteelemente 12 und 15 an den Auszugsschienen 11, insbesondere an deren Laufschienen, kann auch vorgesehen sein, dass entsprechende Eingriffselemente mit Aufnahmen koppeln, sodass ein Ineinandergreifen bzw. ein Verzahnen in Höhenrichtung zwischen einem Halteelement 12, 15 und einer Auszugsschiene 11 auftritt, sodass die Bewegungskopplung zwischen diesen Komponenten beim hin und her Schieben in Tiefenrichtung gegeben ist.

In Fig. 14 ist in einer perspektivischen Darstellung ein weiteres Ausführungsbeispiel gezeigt, in dem zwei separate Schalen 10 auf dem Aufstellkorb 61 angeordnet sind. Die Behälter weisen dort neben den Schalen 10 auch jeweils einen Deckel 76 auf. Die Behälter sind hier Frischhaltebehälter, in denen durch eine nicht gezeigte Befeuchtungsvorrichtung des Haushaltskältegeräts 1 eine individuelle und von dem restlichen Volumen des Aufnahmeraums 6 unterschiedliche Umgebungsfeuchte einstellbar ist. Dazu weist die Befeuchtungsvorrichtung insbesondere eine Verneblereinheit, beispielsweise einen Piezo-Vernebler, auf, mit dem Flüssigkeit, insbesondere Wasser, aus einem Tank der Befeuchtungsvorrichtung vernebelt wird und dann über ein Gebläse als Fluidnebel in einen Frischhaltebehälter eingebracht wird. Der Deckel 76 ist jeweils über eine Betätigungsmechanik anhebbar und absenkbar. In Fig. 15 ist die Ausgestaltung gemäß Fig. 14 ohne die Tür 9 gezeigt.

In Fig. 14 und Fig. 15 sind auch, in örtlicher Anbringung und Anzahl lediglich beispielhaft gezeigt, drei plattenförmige Anbindungsflansche im Bereich der Auszugsschiene 11 vorgesehen, die zur Befestigung der Auszugsschiene 11 an einer vertikalen Seitenwand des Innenbehälters vorgesehen sind.

### Bezugszeichenliste

- 1: Haushaltskältegerät
- 2: Gehäuse
- 3: Tür
- 4: Tür
- 5: Innenbehälter
- 6: zweiter Aufnahmeraum
- 7: erster Auszugswagen
- 8: zweiter Auszugswagen
- 9: Tür
- 10: Schale
- 11: Auszugsschiene
- 12: Halteelement
- 13: Innenseite
- 14: Schale
- 15: Halteelement
- 16: Modul
- 17: Verdampfer
- 18: Gebläse
- 19: Gehäuse
- 20: Luftstrom
- 21: Frontleiste
- 22: Seitenwand
- 23: Seitenwand
- 24: Wandabschnitt
- 25: Wandabschnitt
- 26: Stufe
- 27: Führungselement
- 28: Führungselement
- 29: Unterseite
- 30: Positionierkufe
- 31: Positionierkufe
- 32: Trägerschiene
- 33: Trägerschiene
- 34: Tablett
- 35: Aufstellplatte
- 36: Oberseite
- 37: Führungskulisse
- 38: Begrenzungswand
- 39: hinteres Ende
- 40: Koppeltasche
- 41: vorderes Ende
- 42: Auszugstoppelement
- 43: Oberseite
- 44: Anschlag
- 45: Anschlag
- 46: Oberseite
- 47: Abstand
- 48: Dachwand
- 49: hinterer Rand
- 50: Koppelelement
- 51: Rückwand
- 52: vorderes Ende
- 53: vorderes Ende
- 54: Spiel
- 55: frontseitiges Ende
- 56: frontseitiges Ende
- 57: frontseitiger Rand
- 58: Schwenkbewegung
- 59: Kippschutzvorrichtung
- 60: Spalt
- 61: Aufstellkorb
- 62: Sockeplatte
- 63: Auflagesteg
- 64: Auflagesteg
- 65: Aufnahme
- 66: Koppelelement
- 67: Unterseite
- 68: Rand
- 69: Rand
- 70: Grundteil
- 71: Grundteil
- 72: Aufhängsteg
- 73: Aufhängsteg
- 74: Frontflansch
- 75: Frontflansch
- 76: Deckel

## Patentansprüche

1. Haushaltskältegerät (1) mit einem Aufnahmeraum (6) für Lebensmittel, der durch Wände eines Innenbehälters (5) begrenzt ist, mit einer Auszugsvorrichtung (7, 8), welche an dem Innenbehälter (5) angeordnet ist und relativ zum Innenbehälter (5) in den Aufnahmeraum (6) hineinschiebbar und herausziehbar ist, und mit einem Behälter (10, 14) zur Aufnahme von Lebensmitteln, der auf der Auszugsvorrichtung (7, 8) abnehmbar positionierbar ist, wobei die Auszugsvorrichtung (7, 8) einen Aufstellkorb (61) für den Behälter (10, 14) aufweist, der eine Sockelplatte (62) und in Breitenrichtung (x) des Haushaltskältegeräts (1) betrachtet an gegenüberliegenden Seiten daran angeordnete und zur Sockelplatte (62) separate Halteelemente (12, 15) als seitliche Korbwände aufweist, wobei die Halteelemente (12, 15) als Aufhängelemente zum zerstörungsfrei lösbaren Aufhängen des Aufstellkorbs (61) an zum Aufstellkorb (61) separaten Auszugsschienen (11) der Auszugsvorrichtung (7, 8) ausgebildet sind, **dadurch gekennzeichnet, dass** die Halteelemente (12, 15) jeweils einen Auflagesteg (63, 64) aufweisen, auf welchen die Sockelplatte (62) aufsitzt, und dass die Halteelemente (12, 15) an oberen Rändern (68, 69) eines jeweiligen plattenförmigen Grundteils (70, 71) jeweils einen nach außen orientierten Aufhängesteg (72, 73) zum Aufhängen der Halteelemente (12, 15) an den Auszugsschienen (11) aufweisen.

2. Haushaltskältegerät (1) nach Anspruch 1, **dadurch gekennzeichnet, dass** der Aufstellkorb (61) in Tiefenrichtung des Haushaltskältegeräts (1) betrachtet nach hinten offen ausgebildet ist.

3. Haushaltskältegerät (1) nach Anspruch 1 oder 2, **dadurch gekennzeichnet, dass** die Sockelplatte (62) zerstörungsfrei lösbar mit den Halteelementen (12, 15) verbunden ist.

4. Haushaltskältegerät (1) nach Anspruch 3, **dadurch gekennzeichnet, dass** die Sockeplatte (62) mit den Halteelementen (12, 15) durch ineinandergreifende Steckverbindungen verbunden ist.

5. Haushaltskältegerät (1) nach einem der Ansprüche 1 bis 4, **dadurch gekennzeichnet, dass** jeder Auflagesteg (63, 64) zumindest eine Aufnahme (65) aufweist, in welche ein Koppelelement (66), welches an einer Unterseite (67) der Sockelplatte (62) ausgebildet ist, zur Verbindung mit dem Halteelement (12, 15) eintaucht.

6. Haushaltskältegerät (1) einem der vorhergehenden Ansprüche, **dadurch gekennzeichnet, dass** die Sockelplatte (62) mehrteilig ausgebildet ist und eine Aufstellplatte (35) und Trägerschienen (32, 33) aufweist, die in Breitenrichtung (x) des Haushaltskältegeräts (1) betrachtet an gegenüberliegenden Seiten der Aufstellplatte (35) mit der Aufstellplatte (35) verbunden sind,

7. Haushaltskältegerät (1) nach Anspruch 6, **dadurch gekennzeichnet, dass** der Behälter (10, 14) an seinem hinteren Bereich ein Koppelelement (50) aufweist, welches in eine an der Auszugsvorrichtung (7, 8) ausgebildete Koppeltasche (40) eingreift, so dass eine Kippschutzvorrichtung (59) für den Behälter (10, 14) ausgebildet ist, wobei die Koppeltasche (40) auf einer Oberseite (36, 43) einer Trägerschiene (32, 33) ausgebildet ist.

8. Haushaltskältegerät (1) nach Anspruch 6 oder 7, **dadurch gekennzeichnet, dass** die Auszugsvorrichtung (7, 8) eine Führungskulisse (37) aufweist, die nach oben, und insbesondere auch zu einer vertikalen Wand des Innenbehälters (5) hin, offen ausgebildet ist, und in welche ein an dem Behälter (10, 14) ausgebildeter Anschlag (44) in der Lagerposition des Behälters (10, 14) auf der Auszugsvorrichtung (7, 8) von oben eingreift und geführt ist, wobei die Führungskulisse (37) auf einer Oberseite (36, 43) einer Trägerschiene (32, 33) integriert ausgebildet ist.

9. Haushaltskältegerät (1) nach Anspruch 7 und 8, **dadurch gekennzeichnet, dass** die Koppeltasche (40) in die Führungskulisse (37), insbesondere als ein hinteres Ende (39) der Führungskulisse (37), integriert ist.

10. Haushaltskältegerät (1) nach Anspruch 5 und einem der Ansprüche 6 bis 9, **dadurch gekennzeichnet, dass** die Unterseite (67) eine Unterseite einer Trägerschiene (32, 33) ist.

11. Haushaltskältegerät (1) nach einem der vorhergehenden Ansprüche, **dadurch gekennzeichnet, dass** die Auszugsvorrichtung als Auszugswagen (7, 8) ausgebildet ist, der eine Tür (9) aufweist, an welcher an einer dem Aufnahmeraum (6) zugewandten Innenseite (13) der Tür (9) nach hinten abstehend die Halteelemente (12, 15) angeordnet sind, an welchen der Behälter (10, 14) gelagert ist.

12. Haushaltskältegerät (1) nach Anspruch 11, **dadurch gekennzeichnet, dass** zwischen der Innenseite (13) der Tür (9) und einem der Innenseite (13) zugewandten vorderen Ende der Sockelplatte (62) ein Spalt (60) ausgebildet ist,

13. Haushaltskältegerät (1) nach einem der vorhergehenden Ansprüche, **dadurch gekennzeichnet, dass** der Behälter (10, 14) ein Frischhaltebehälter ist, in dem mit einer Befeuchtungsvorrichtung des Haushaltskältegeräts (1) eine von dem Aufnahmeraum (6) unterschiedliche Umgebungsfeuchte einstellbar ist.

## Claims

1. Household refrigeration appliance (1) having a receiver space (6) for food, which is defined by walls of an internal container (5), having an extension device (7, 8) which is arranged on the internal container (5) and which is able to be pushed into and pulled out of the receiver space (6) relative to the internal container (5), and having a container (10, 14) for receiving food which is able to be removably positioned on the extension device (7, 8), wherein the extension device (7, 8) has a support cage (61) for the container (10, 14) which, viewed in the width direction (x) of the household refrigeration appliance (1), has a base plate (62) and retaining elements (12, 15) which are arranged thereon on opposing sides and separate from the base plate (62) as lateral cage walls, wherein the retaining elements (12, 15) are configured as suspension elements for the releasable suspension in a non-destructive manner of the support cage (61) on extension rails (11) of the extension device (7, 8) which are separate from the support cage (61),
**characterised in that** in each case the retaining elements (12, 15) have a supporting web (63, 64), the base plate (62) being positioned thereon, and that the retaining elements (12, 15) on upper edges (68, 69) of one respective plate-shaped base part (70, 71) in each case have an outwardly oriented suspension web (72, 73) for suspending the retaining elements (12, 15) on the extension rails (11).

2. Household refrigeration appliance (1) according to claim 1, **characterised in that**, viewed in the depth direction of the household refrigeration appliance (1), the support cage (61) is configured so as to be open to the rear.

3. Household refrigeration appliance (1) according to claim 1 or 2, **characterised in that** the base plate (62) is releasably connected in a non-destructive manner to the retaining elements (12, 15).

4. Household refrigeration appliance (1) according to claim 3, **characterised in that** the base plate (62) is connected to the retaining elements (12, 15) by interlocking plug connections.

5. Household refrigeration appliance (1) according to one of claims 1 to 4, **characterised in that** each supporting web (63, 64) has at least one receiver (65), a coupling element (66) penetrating therein for connecting to the retaining element (12, 15), said coupling element being configured on a lower face (67) of the base plate (62).

6. Household refrigeration appliance (1) according to one of the preceding claims, **characterised in that** the base plate (62) is of multipart configuration and comprises a support plate (35) and carrier rails (32, 33) which, viewed in the width direction (x) of the household refrigeration appliance (1), are connected to the support plate (35) on opposing sides of the support plate (35).

7. Household refrigeration appliance (1) according to claim 6, **characterised in that** on its rear region the container (10, 14) has a coupling element (50) which engages in a coupling recess (40) configured on the extension device (7, 8), so that a tilt protection device (59) is configured for the container (10, 14), wherein the coupling recess (40) is configured on an upper face (36, 43) of a carrier rail (32, 33).

8. Household refrigeration appliance (1) according to claim 6 or 7, **characterised in that** the extension device (7, 8) comprises a sliding guide (37) which is configured to be open upwardly and in particular also toward a vertical wall of the internal container (5), and in the storage position of the container (10, 14) on the extension device (7, 8) a stop (44) which is configured on the container (10, 14) is engaged from above and is guided in said sliding guide, wherein the sliding guide (37) is configured so as to be integrated on an upper face (36, 43) of a carrier rail (32, 33).

9. Household refrigeration appliance (1) according to claim 7 and 8, **characterised in that** the coupling recess (40) is integrated in the sliding guide (37), in particular as a rear end (39) of the sliding guide (37).

10. Household refrigeration appliance (1) according to claim 5 and one of claims 6 to 9, **characterised in that** the lower face (67) is a lower face of a carrier rail (32, 33).

11. Household refrigeration appliance (1) according to one of the preceding claims, **characterised in that** the extension device is configured as an extending carriage (7, 8) which has a door (9), the retaining elements (12, 15) being arranged thereon and protruding to the rear on an inner face (13) of the door (9) facing the receiver space (6), and the container (10, 14) being mounted on said retaining elements.

12. Household refrigeration appliance (1) according to claim 11, **characterised in that** a gap (60) is formed between the inner face (13) of the door (9) and a front end of the base plate (62) facing the inner face (13).

13. Household refrigeration appliance (1) according to one of the preceding claims, **characterised in that** the container (10, 14) is a keep-fresh container in which an ambient humidity which is different from the receiver space (6) is able to be adjusted by a humidifying device of the household refrigeration appliance (1).

## Revendications

1. Appareil frigorifique ménager (1) avec un espace d'accueil (6) pour denrées alimentaires limité par les parois d'un contenant intérieur (5), avec un dispositif d'extraction (7, 8) disposé sur le contenant intérieur (5) et insérable dans et extractible de l'espace d'accueil (6) par rapport au contenant intérieur (5), et avec un contenant (10, 14) pour l'accueil de denrées alimentaires, pouvant être positionné de façon amovible sur le dispositif d'extraction (7, 8), dans lequel le dispositif d'extraction (7, 8) présente une corbeille de mise en place (61) pour le contenant (10, 14), laquelle présente une plaque de socle (62) et, vu dans le sens de la largeur (x) de l'appareil frigorifique ménager (1), des éléments de retenue (12, 15) y disposés sur des côtés opposés et séparés par rapport à la plaque de socle (62), sous la forme de parois de corbeille latérales, dans lequel les éléments de retenue (12, 15) sont formés sous la forme d'éléments de suspension pour la suspension amovible sans destruction de la corbeille de mise en place (61) sur des rails d'extraction (11) du dispositif d'extraction (7, 8) séparés de la corbeille de mise en place (61), **caractérisé en ce que** les éléments de retenue (12, 15) présentent respectivement une âme d'appui (63, 64), sur laquelle la plaque de socle (62) repose, et **en ce que** les éléments de retenue (12, 15) présentent sur les bords supérieurs (68, 69) d'une partie de base en forme de plaque respective (70, 71) respectivement une âme de suspension (72, 73) orientée vers l'extérieur pour suspendre les éléments de retenue (12, 15) aux rails d'extraction (11).

2. Appareil frigorifique ménager (1) selon la revendication 1, **caractérisé en ce que** la corbeille de mise en place (61) est formée avec une ouverture vers l'arrière, vu dans le sens de la profondeur de l'appareil frigorifique ménager (1).

3. Appareil frigorifique ménager (1) selon la revendication 1 ou 2, **caractérisé en ce que** la plaque de socle (62) est reliée de façon amovible sans destruction aux éléments de retenue (12, 15).

4. Appareil frigorifique ménager (1) selon la revendication 3, **caractérisé en ce que** la plaque de socle (62) est reliée aux éléments de retenue (12, 15) par le biais d'assemblages à emboitement.

5. Appareil frigorifique ménager (1) selon l'une des revendications 1 à 4, **caractérisé en ce que** chaque âme d'appui (63, 64) présente au moins un logement (65) dans lequel plonge un élément de couplage (66) formé sur un côté inférieur (67) de la plaque de socle (62), pour la liaison à l'élément de retenue (12, 15).

6. Appareil frigorifique ménager (1) selon l'une des revendications précédentes, **caractérisé en ce que** la plaque de socle (62) est formée en plusieurs pièces et présente une plaque de mise en place (35) et des rails de support (32, 33) qui, vu dans le sens de la largeur (x) de l'appareil ménager (1), sont reliés à la plaque de mise en place (35) en des côtés opposés de la plaque de mise en place (35).

7. Appareil frigorifique ménager (1) selon la revendication 6, **caractérisé en ce que** le contenant (10, 14) présente dans sa zone arrière un élément de couplage (50) qui s'engrène dans une poche de couplage (40) formée sur le dispositif d'extraction (7, 8) de sorte à former un dispositif de protection contre le basculement (59) pour le contenant (10, 14), dans lequel la poche de couplage (40) est formée sur un côté supérieur (36, 43) d'un rail de support (32, 33).

8. Appareil frigorifique ménager (1) selon la revendication 6 ou 7, **caractérisé en ce que** le dispositif d'extraction (7, 8) présente une coulisse de guidage (37), formée de façon ouverte vers le haut et en particulier aussi en direction d'une paroi verticale du contenant intérieur (5) et dans laquelle une butée (44) formée sur le contenant (10, 14) s'engrène par le dessus et est menée dans la position de rangement du contenant (10, 14) sur le dispositif d'extraction (7, 8), dans lequel la coulisse de guidage (37) est formée de façon intégrée sur un côté supérieur (36, 43) d'un rail de support (32, 33).

9. Appareil frigorifique ménager (1) selon la revendication 7 et 8, **caractérisé en ce que** la poche de couplage (40) est intégrée à la coulisse de guidage (37), en particulier sous la forme d'une extrémité arrière (39) de la coulisse de guidage (37).

10. Appareil frigorifique ménager (1) selon la revendication 5 et l'une des revendications 6 à 9, **caractérisé en ce que** le côté inférieur (67) est un côté inférieur d'un rail de support (32, 33).

11. Appareil frigorifique ménager (1) selon l'une des revendications précédentes, **caractérisé en ce que** le dispositif d'extraction est formé sous la forme d'un chariot d'extraction (7, 8), qui présente une porte (9), sur laquelle les éléments de retenue (12, 15), sur lesquels le contenant (10, 14) est logé, sont disposés en saillie vers l'arrière sur un côté intérieur (13) de la porte (9) dirigé vers l'espace d'accueil (6).

12. Appareil frigorifique ménager (1) selon la revendication 11, **caractérisé en ce qu'**une fente (60) est formée entre le côté intérieur (13) de la porte (9) et une extrémité avant de la plaque de socle (62) dirigée vers le côté intérieur (13).

13. Appareil frigorifique ménager (1) selon l'une des revendications précédentes, **caractérisé en ce que** le contenant (10, 14) est un contenant fraîcheur, dans lequel un dispositif d'humidification de l'appareil frigorifique ménager (1) permet de faire régner une humidité ambiante différente de celle de l'espace d'accueil (6).
